# EUROPÄISCHE PATENTSCHRIFT

(11) **EP 4 486 628 B1**
(45) Veröffentlichungstag und Bekanntmachung des Hinweises auf die Patenterteilung: **21.01.2026**
(21) Anmeldenummer: 23716419.9
(22) Anmeldetag: 24.03.2023
(51) Int. Cl.: B61L 5/10, B61L 5/02

(54) **WEICHE MIT AUFFAHRMECHANISMUS**
TRAILABLE POINTS
AIGUILLAGE TALONNABLE

(30) Priorität: 28.03.2022 DE 102022203037
(43) Veröffentlichungstag der Anmeldung: 08.01.2025
(73) Patentinhaber: Siemens Mobility GmbH, 80997 München (DE)
(72) Erfinder: CHAO, Chen-Xiang, 38106 Braunschweig (DE); FRITZSCH, Guido, 10435 Berlin (DE)
(74) Vertreter: Siemens Patent Attorneys
(86) Internationale Anmeldenummer: PCT/EP2023/057711
(87) Internationale Veröffentlichungsnummer: WO 2023/186747

(56) Entgegenhaltungen:
- DE-U1- 202010 005 519
- DE-U1- 202018 101 643
- US-A- 531 238

## Beschreibung

Die Erfindung betrifft eine Weiche mit einer Stellvorrichtung, welche eingerichtet ist, mit einem Antrieb über einen Stellschieber die Weiche zu stellen, wobei die Weiche einen Auffahrmechanismus mit einer mechanischen Kupplung und einem Federelement aufweist, wobei die Kupplung eingerichtet ist, den Antrieb von dem Stellschieber zu entkoppeln, wenn der Stellschieber beim Auffahren eine Sollposition verlässt, und das Federelement eingerichtet ist, den Antrieb mit dem Stellschieber zu koppeln, wenn der Stellschieber sich in der Sollposition befindet. Außerdem betrifft die Erfindung eine Stellvorrichtung für eine Weiche, aufweisend ein Federelement, wobei die Stellvorrichtung eingerichtet ist, in eine Rückfallweiche gemäß einem der voranstehenden Ansprüche eingebaut zu werden.

Wenn eine Weiche von einem Zug aus nicht eingestellter Richtung aufgefahren wird, soll ein auffahrbarer Weichenantrieb ab einer spezifizierten Auffahrkraft zerstörungsfrei die durch das auffahrende Rad erzwungene Bewegung der Weichenzungen erlauben. Dieser Auffahrmechanismus im Antrieb muss zudem reversibel sein, sodass der Weichenantrieb anschließend wieder einsatzbereit ist und in die ursprüngliche Endlage zurückkehren oder zurückgeführt werden kann. Diese Eigenschaften werden durch eine Rückfallfunktion der Weiche, realisierbar durch einen Weichenantrieb, zur Verfügung gestellt.

Eine auffahrbare Weiche ist beispielsweise in der WO 9629227 A1 beschrieben. Beim Auffahren der normalerweise durch den Weichenantrieb gesteuerten Weiche (nur möglich bei der Steuerung von Weichenzungen, nicht möglich bei der Steuerung eines Herzstückes) werden von der Weichenseite her über den Stellschieber erhebliche Kräfte in den Weichenantrieb eingeleitet. Sobald dabei die Festhaltekraft einer Festhaltekupplung am Stellschieber überschritten wird, setzt sich der Stellschieber unter der Einwirkung der von außen auf ihn einwirkenden Kraft in die eine oder andere Richtung in Bewegung (je nachdem, aus welcher Endstellung die Weiche aufgefahren wird). Dabei wird über Anlaufschrägen an dem Sperrschieber und entsprechende Anlaufschrägen an einer Ausnehmung im Stellschieber der Sperrschieber entgegen der Kraft einer auf ihn wirkenden Andruckfeder aus der Ausnehmung herausgerückt. Ist der Sperrschieber schließlich aus der Ausnehmung des Stellschiebers vollständig ausgerückt, ist die axiale Festlegung des Stellschiebers aufgehoben, so dass dieser der weiteren Bewegung der durch das Auffahren abliegenden Weichenzunge folgen kann.

In dem verwendeten Auffahrmechanismus kann beispielsweise eine Schraubenfeder oder ein Stapel von Tellerfedern zum Einsatz kommen, die in einem geeigneten Gehäuse gehalten ist und beim Auffahren der Weiche Energie für eine Rückstellung derselben speichert. In dem Auffahrmechanismus muss die Auffahrkraft eine Widerstandskraft überwinden, die zum Beispiel über eine Einstellschraube durch eine Vorspannkraft bestimmt wird. In dem Auffahrmechanismus wird aus der Vorspannkraft resultierend eine Vertikalkraft auf den Stellschieber übertragen. Entsprechend ist die zu überwindende Widerstandskraft idealisiert eine Funktion der Vertikalkraft und des Reibkoeffizienten am Stellschieber.

Sowohl die Vertikalkraft der Auffahrkupplung als auch der Reibkoeffizient sind wiederum über die Zeit veränderlich (Korrosion, Verschmutzung, Abnutzung). Die Einstellschraube unterliegt Setzeffekten, die zu einem Kraftverlust führen können. Der Reibkoeffizient am Stellschieber ist von vielen Parametern abhängig, u.a. vom Schmierstoffzustand, der Oberflächenbeschaffenheit des Reibkontakts und von Beschichtungen.

Die DE 20 2018 101643 U1 beschreibt ebenfalls einen Weichenantrieb für eine auffahrbare Weiche.

Die Aufgabe der Erfindung liegt darin, eine Weiche mit einem Auffahrmechanismus anzugeben, mit dem sich über die Betriebszeit möglichst konstante Eigenschaften des Auffahrmechanismus hinsichtlich der zum Auffahren erforderlichen Kräfte gewährleisten lässt.

Diese Aufgabe wird mit dem eingangs angegebenen Anspruchsgegenstand (Weiche) erfindungsgemäß dadurch gelöst, dass das Federelement aus einer Baueinheit oder einer Baugruppe besteht, aufweisend eine Torsionsfeder und eine Biegefeder, wobei die Torsionsfeder und die Biegefeder mechanisch drehstarr miteinander gekoppelt sind, derart, dass ein Drehmoment auf Grund einer Krafteinleitung in die Biegefeder senkrecht zur Drehachse der Torsionsfeder, zwischen der Torsionsfeder und der Biegefeder übertragen wird. Eine Baueinheit liegt vor, wenn die Torsionsfeder und die Biegefeder unlösbar miteinander verbunden sind (beispielsweise durch Schweißen). Eine Baugruppe liegt vor, wenn die Torsionsfeder und die Biegefeder zwei Bauteile darstellen, welche miteinander verbunden sind, beispielsweise durch eine lösbare Zahnwellenverbindung. In jedem Falle ist die Verbindung zwischen Biegefeder und Torsionsfeder drehstarr. Dies bedeutet im Zusammenhang mit der Erfindung, dass ein Biegemoment, welches über die Biegefeder in die Torsionsfeder eingeleitet wird, vollständig oder zumindest zu einem überwiegenden Teil auf die Torsionsfeder übertragen wird. Selbstverständlich ist auch jede Verbindung zwischen zwei Bauteilen nicht absolut starr. Gemeint ist allerdings eine Verbindung, deren Elastizität verglichen mit den technischen Federeigenschaften der Torsionsfeder und der Biegefeder (Elastizität, die durch eine Federkonstanten CB der Biegefeder, CT der Torsionsfeder beschrieben wird) vernachlässigbar gering sind und somit technisch als starr bezeichnet werden können.

Drehstarr bedeutet im Zusammenhang mit dieser Erfindung auch, dass ein Drehmoment, beispielsweise auf Grund einer Krafteinleitung in die Biegefeder senkrecht zur Drehachse der Torsionsfeder, zwischen der Torsionsfeder und der Biegefeder tatsächlich übertragbar ist. Der Vorteil der starren Verbindung liegt darin, dass die in das Federelement eingeleiteten Kräfte des Federelements ohne Reibungsverluste (die sich als Dämpfung auswirken würde) zu einer Verformung des Federelementes als Ganzem führen. Hierdurch können auch Verschleißeffekte verringert werden, die die Eigenschaften und damit das Verhalten des Auffahrmechanismus während der Betriebszeit negativ beeinflussen würden. Die vorteilhafte Folge ist, dass das Federelement auch über längere Betriebszeiten hinweg gleichmäßige Eigenschaften aufweist und dadurch insbesondere der Wartungsaufwand für den Weichenantrieb verringert wird.

Das Federelement, bestehend aus einer Torsionsfeder und einer Biegefeder, stellt außerdem das zentrale Funktionselement eines sehr kompakt aufgebauten Aufbaumechanismus dar, wobei die geforderte Federsteifigkeit, d. h. eine genügend weiche Feder, durch eine mechanische Kopplung der Torsionsfeder und der Biegefeder erreicht wird. Diese mechanische Kopplung bewirkt eine Reihenschaltung der Federn, so dass sich die Federsteifigkeit des Federelementes im Vergleich zu der Torsionsfeder und der Biegefeder, einzeln betrachtet, verringert nach der Formel: $CR = \left(CB⋅CT\right) / \left(CB+CT\right)$ mit
- CR: resultierende Federsteifigkeit
- CB: Federsteifigkeit der Biegefeder
- CT: Federsteifigkeit der Torsionsfeder

Dabei findet vorteilhaft eine Aufgabenteilung innerhalb des Federelementes statt. Die Torsionsfeder kann vergleichsweise weich ausgeführt werden, um in erster Linie die Energie aufnehmen zu können, die beim Auffahren durch den Stellschieber in das Federelement eingeleitet wird. Die Biegefeder muss sich so weit verformen, dass diese eine Lösung des Federelementes aus der im Stellschieber vorgesehenen Aufnahme (beispielsweise Vertiefung) zulässt. Hierbei kann die Verformung der Torsionsfeder ebenfalls unterstützend wirksam werden.

Gemäß einer Ausgestaltung der Erfindung ist vorgesehen, dass die Biegefeder mit einem freien Ende derart mit dem Stellschieber gekoppelt ist, dass eine Verschiebung des Stellschiebers die Biegefeder verbiegt.

Dies bedeutet mit anderen Worten, dass eine Verschiebung des Stellschiebers in eine Richtung wirken muss, die eine Auslenkung der Biegefeder in Verformungsrichtung bewirkt (hierzu im Folgenden noch mehr) hierdurch ist vorteilhaft eine Konzeption des Auffahrmechanismus möglich, die geometrisch sehr einfach und hierdurch besonders robust ausgeführt ist.

Gemäß einer Ausgestaltung der Erfindung ist vorgesehen, dass die mechanische Kopplung durch einen Formschluss zwischen dem freien Ende der Biegefeder und dem Stellschieber gebildet ist.

Ein Formschluss hat den Vorteil, dass das Federelement einfach im Auffahrmechanismus montiert werden kann. Eine mechanische Kopplung an den Stellschieber ist dann ebenfalls einfach möglich und reversibel, d. h. die mechanische Kopplung kann bei einem Auffahren der Weiche aufgehoben und anschließend wieder hergestellt werden.

Gemäß einer Ausgestaltung der Erfindung ist vorgesehen, dass das freie Ende der Biegefeder in eine Vertiefung im Stellschieber eingreift.

Dies bedeutet mit anderen Worten, dass der Stellschieber so angeordnet ist, dass das Ende der Biegefeder sozusagen in eine Bewegungsrichtung (normalerweise linear) des Stellschiebers hineinragt. Dadurch wird die Biegefeder bei einer Bewegung des Stellschiebers mitgenommen, wenn die Weiche aufgefahren wird. Die Verformung der Biegefeder (und der Torsionsfeder) führt dann dazu, dass sich das Ende der Biegefeder aus der Vertiefung heraus bewegt und hierdurch eine mechanische Entkopplung zwischen dem Federelement und dem Stellschieber kommt. Hierdurch wird die Stellvorrichtung vor einer mechanischen Beschädigung geschützt.

Gemäß einer Ausgestaltung der Erfindung ist vorgesehen, dass das freie Ende der Biegefeder in der Vertiefung Spiel aufweist.

Eine Vertiefung, die ein Spiel zwischen dem Stellschieber und dem Federelement zulässt, erleichtert die Bewegung zwischen diesen beiden Bauteilen, solange beim Auffahren der Weiche noch eine mechanische Verbindung in Bewegungsrichtung des Stellschiebers zwischen den beiden Bauteilen besteht. Konkret kann die Biegefeder, während diese sich verbiegt, eine Winkeländerung zwischen ihrem Ende und dem Stellschieber mitmachen, ohne dass sich die beiden Bauteile verklemmen. Hierdurch kann das Verhalten des Federelements beim Auffahren besser vorhergesagt werden und der Verschleiß beim Auffahren wird vorteilhaft vermindert.

Gemäß einer Ausgestaltung der Erfindung ist vorgesehen, dass am Ende der Biegefeder mindestens eine Rolle angebracht ist, welche dazu eingerichtet ist, sich beim Auffahren der Weiche auf der Biegefeder abzustützen.

Das Anbringen einer Rolle verringert vorteilhaft die Reibung, während sich das Ende der Biegefeder aus der Vertiefung heraus bewegt. Auch wenn die Biegefeder anschließend beim weiteren Auffahren der Weiche, d. h. bei einer weiteren Linearbewegung des Stellschiebers, während sich die Biegefeder bereits aus der Vertiefung heraus bewegt hat, relativ zur Stellschieber bewegt, verringert die Rolle, während diese auf dem Stellschieber entlang rollt, die Reibung zwischen dem Ende der Biegefeder und dem Stellschieber. Auf diese Weise kann der Verschleiß vorteilhaft weiter verringert werden.

Gemäß einer Ausgestaltung der Erfindung ist vorgesehen, dass die Torsionsfeder als Torsionsstab ausgeführt ist.

Torsionsfedern, die als Torsionsstab ausgeführt sind, weisen vorteilhaft konstruktive Merkmale auf, welche die Feder unempfindlich gegenüber Kerbwirkungen bei der Verformung machen. Dadurch kann die Feder auch bei längerem Gebrauch ihre Funktion vorteilhaft zuverlässig erfüllen. Torsionsfedern weisen beispielsweise einen im Durchmesser verringerten Torsionsbereich auf, der an den Enden des Torsionsstabes in eine Verdickung übergeht, wobei diese Verdickung der mechanischen Anbindung der Enden des Torsionsstabes an benachbarte Bauteile (hier eine Einspannung im Gehäuse sowie eine Verbindung zur Biegefeder) dienen.

Gemäß einer Ausgestaltung der Erfindung ist vorgesehen, dass die Torsionsfeder mit einem festen Ende drehstarr in einer Halterung der Stellvorrichtung gehalten ist.

Hierdurch wird vorteilhaft erreicht, dass die Torsionsfeder ein gut vorhersagbares Federverhalten aufweist. Die drehstarre Halterung in der Stellvorrichtung schafft diesbezüglich mechanisch gut vorhersehbare Bedingungen. Wie bereits erwähnt, ist eine solche Halterung nicht absolut drehstarr, aber im Vergleich zur Federsteifigkeit der Torsionsfeder aus technischer Sicht als drehstarr zu bezeichnen.

Gemäß einer Ausgestaltung der Erfindung ist vorgesehen, dass die Torsionsfeder mit einem Koppelende drehstarr an ein Koppelende der Biegefeder unter Ausbildung einer Koppelstelle gebunden ist.

Auch die Drehstarre Verbindung zwischen den jeweiligen Koppelenden der Biegefeder sowie der Torsionsfeder schafft eindeutige und gut berechenbare Bedingungen. Die Aufgabenteilung der beiden Federn, nämlich, dass sich die Biegefeder vorrangig verbiegt und die Torsionsfeder sich vorrangig verdreht, wenn eine Belastung beim Auffahren durch den Stellschieber auf die Feder übertragen wird, wird hierdurch konstruktiv vorgegeben.

Gemäß einer Ausgestaltung der Erfindung ist vorgesehen, dass die Biegefeder und die Torsionsfeder im entspannten Zustand die Schenkel eines rechten Winkels in der Koppelstelle ausbilden.

Durch diese geometrische Ausgestaltung des Federelementes wird vorteilhaft bewirkt, dass die Einleitung eines Torsionsmomentes in die Torsionsfeder durch die Biegefeder an der Koppelstelle mit einem vergleichsweise hohen Maß an mechanischer Bestimmtheit erfolgen kann. Natürlich wird die Torsionsfeder bei der Einleitung des Torsionsdrehmomentes auch mit einer Querkraft beansprucht, welche zu einer gewissen Verbiegung der Torsionsfeder führen wird. Allerdings wird die Verformung der Torsionsfeder aufgrund ihrer Geometrie vorrangig durch eine Torsion derselben geprägt sein, weswegen diese technisch die Eigenschaft einer Torsionsfeder aufweist.

Gemäß einer Ausgestaltung der Erfindung ist vorgesehen, dass auf der gegenüberliegenden Seite der Biegefeder eine weitere Torsionsfeder angebunden ist, die mit der Torsionsfeder auf ein und derselben Torsionsachse liegt.

Das Federelement, das auf diese Weise entsteht, weist mit anderen Worten die Form eines großen T auf, wobei die Biegefeder der senkrechte Balken dieses T ist und die Torsionsfeder der Querbalken des T ist. Diese Anordnung hat den Vorteil, dass die Einleitung eines Biegemomentes an den Enden der beiden Torsionsfedern gleichzeitig stattfindet. Mechanisch betrachtet bilden die beiden Torsionsfedern daher auch einen Biegebalken, der in seiner Mitte beansprucht wird und an den beiden Enden fest eingespannt ist. Diese Struktur ist wesentlich steifer hinsichtlich des eingeleiteten Biegemomentes, als wenn nur eine Torsionsfeder mit ihrem Ende an der Koppelstelle mit dem Ende der Biegefeder verbunden ist. Daher kann die Beschränkung der Beanspruchung der Torsionsfeder auf Torsion vorteilhaft noch stärker von einer ungewünschten Biegebeanspruchung isoliert werden.

Die beiden Torsionsfedern sind wie erwähnt an ihren jeweiligen anderen Enden fest eingespannt. Hierdurch entsteht eine Parallelschaltung der Torsionsfedern, sodass deren Einzelfedersteifigkeiten im Vergleich zu der gewünschten Federsteifigkeit des Torsionsfederverbandes halbiert werden muss, um die gewünschte resultierende Gesamtfedersteifigkeit der Torsionsfeder-Kombination zu erhalten.

Gemäß einer Ausgestaltung der Erfindung ist vorgesehen, dass die Biegefeder und der Stellschieber im nicht aufgefahrenen Zustand der Weiche die Schenkel eines rechten Winkels bilden.

Hierdurch werden vorteilhaft gut definierte kinematische Verhältnisse zwischen der Biegefeder und dem Stellschieber erzeugt, wenn die Weiche aufgefahren wird. Der Stellschieber greift mit seiner Anbindungsstelle mit Blick auf seine Bewegungsrichtung dann im rechten Winkel zum Ende der Biegefeder an, und kann diese definiert verformen. Die Biegefeder überträgt dabei gleichzeitig ein Torsionsmoment auf die an der Koppelstelle angeschlossener Torsionsfeder. Dabei schwingt die Biegefeder in der lateralen Richtung der Bewegung des Stellschiebers und gleichzeitig von ihm weg und gibt damit die mechanische Verbindung zwischen dem Federelement und dem Stellschieber frei (zumindest in axialer Richtung des Stellschiebers).

Die genannte Aufgabe wird alternativ mit dem eingangs angegebenen Anspruchsgegenstand (Stellvorrichtung) erfindungsgemäß auch dadurch gelöst, dass das Federelement aus einer Baueinheit oder einer Baugruppe besteht, aufweisend eine Torsionsfeder und eine Biegefeder, wobei die Torsionsfeder und die Biegefeder mechanisch drehstarr miteinander gekoppelt sind, derart, dass ein Drehmoment auf Grund einer Krafteinleitung in die Biegefeder senkrecht zur Drehachse der Torsionsfeder, zwischen der Torsionsfeder und der Biegefeder übertragen wird.

Mit der Stellvorrichtung lassen sich die Vorteile erreichen, die im Zusammenhang mit der obenstehend näher beschriebenen Weiche bereits erläutert wurden. Das zur erfindungsgemäßen Weiche Aufgeführte gilt entsprechend auch für die erfindungsgemäße Stellvorrichtung.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Komponenten auch durch mit den vorstehend beschriebenen Merkmalen der Erfindung kombinierbar.

Es zeigen:
Figur 1 ein Ausführungsbeispiel der erfindungsbemäßen Weiche mit ihren Wirkzusammenhängen schematisch,
Figur 2 ein Federelement schematisch in einer dreidimensionalen Ansicht, wie dieses in ein Ausführungsbeispiel der erfindungsgemäßen Weiche bzw. der erfindungsgemäßen Stellvorrichtung eingebaut werden kann,
Figur 3 schematisch einen Ausschnitt, der eine Rastung zwischen dem Federelement mit seiner Biegefeder und dem Stellschieber darstellt, wobei diese beiden Bauteile in verschiedenen Stadien des Auffahrens sowie im geschlossenen (eingebauten) Zustand dargestellt sind,
Figur 4 und 5 Ausführungsbeispiele von Federelementen, deren Biegefeder am freien Ende mit Rollen versehen sind, um eine Reibung in der Rasterung RT und bei einer Parallelverschiebung von Federelement und Stellschieber zu verringern,
Figur 6 einen Weichenantrieb mit einem Ausführungsbeispiel der erfindungsgemäßen Stellvorrichtung in einer ersten Antriebsendlage mit der erfindungsgemäßen Sperrvorrichtung in einer ersten Stellung - ausgestattet mit einem weiteren Ausführungsbeispiel eines Federelementes in Form eines T.

In Figur 1 ist eine Weiche in an sich bekannter Weise als schematische Aufsicht von oben dargestellt. Von der Weiche sind Schienen SN zu erkennen, welche einen ersten Fahrweg FW1 und einen zweiten Fahrweg FW2 vorgeben. Der erste Fahrweg FW1 ist derjenige, der bei entsprechender Weichenstellung von dem Gleis in Kurvenfahrt wegführt, während der zweite Fahrweg FW2 geradeaus verläuft. Um die Weiche zu stellen, ist ein Weichenantrieb 1 mit einem Stellschieber 14 vorgesehen, der in lateraler Richtung LR verschoben werden kann und an einer inneren Weichenzunge WZI und einer äußeren Weichenzungen WZA befestigt ist. Auf diese Weise lassen sich die Weichenzungen verformen, wodurch die Fahrwege FW1, FW2 gestellt werden (die Sollpositionen des Stellschiebers sind in Figur 1 dadurch zu erkennen, dass diese durch die Endlagen der Weichenzungen vorgegeben sind, die durchgezogen für den ersten Fahrweg und strichpunktiert für den zweiten Fahrweg angedeutet sind). In Figur 1 dargestellt ist die Stellung für den ersten Fahrweg FW1, wobei durch strichpunktierte Linien die Stellung der Weichenzungen für den zweiten Fahrweg FW2 angedeutet sind.

Zur zusätzlichen Führung sind Radlenker RDL sowie ein Herzstück HZ an der Weiche vorgesehen. Diese verringern das Risiko, dass ein Fahrzeug an der Weiche entgleist. Dies gilt insbesondere auch, wenn die Weiche durch ein Fahrzeug aus einer ersten Auffahrrichtung AFR1 entlang des ersten Fahrwegs FW1 oder aus einer zweiten Auffahrrichtung AFR2 auf einem Fahrweg FW2 aufgefahren wird. Ein Auffahren erfolgt, wenn sich aus der zweiten Auffahrrichtung AFR2 ein Fahrzeug nähert, obwohl die Weiche den ersten Fahrweg FW1 gestellt hat, oder andersherum, ein Fahrzeug sich aus der Auffahrrichtung AFR1 nähert, obwohl die Weiche den Fahrweg FW2 gestellt hat. Während die Fahrwege FW1, FW2 in beide Richtungen befahrbar sind (Doppelpfeil), gelten die Auffahrrichtungen AFR1, AFR2 jeweils nur vom Weichenende her zum Herzstück hin, da eine Weiche vom Weichenanfang ausgehend nicht aufgefahren werden kann (in dieser Richtung ist der Fahrweg FW1, FW2 durch die Stellung der Weichenzungen WZI, WZA definiert.

In Figur 2 ist das erfindungsgemäße Federelement schematisch dargestellt. Dieses besteht aus deiner Torsionsfeder TF und einer Biegefeder BF, die an einer Koppelstelle KPS miteinander verbunden sind. Die Koppelstelle besteht beispielsweise aus einer nicht näher dargestellten Zahnwellenverbindung, könnte jedoch auch aus einem Pressverband bestehen oder eine Schweißverbindung sein. Jedenfalls ist das Koppelende der Torsionsfeder KPT an der Koppelstelle KPS mit dem Koppelende KPB der Biegefeder BF derart verbunden, dass eine Einleitung einer Auffahrkraft F im Stellschieber, die rechtwinklig (Winkel δ) zum Verlauf der Biegefeder BF eingeleitet wird, ein Drehmoment M auf die Torsionsfeder TF überträgt. Bei einer Länge I der Biegefeder BF beträgt das Drehmoment: $M = F ⋅ I$

Die Krafteinleitung der Auffahrkraft F erfolgt am freien Ende der Biegefeder FRB. Da die Torsionsfeder mit einem freien Ende der Torsionsfeder FTT in einer Halterung HT des Weichenantriebs 1 (nicht näher dargestellt) eingespannt ist, wird es zu einer Torsion der Torsionsfeder TF und einer Verbiegung der Biegefeder BF kommen (auch die Torsionsfeder TF wird sich um ein gewisses Maß verbiegen, wobei diese tatsächliche Verformung bei der modellhaften Betrachtung gemäß Figur 2 nicht berücksichtigt wird).

Dargestellt in Figur 2 ist ein Torsionswinkel α, der aus einer Torsion der Torsionsfeder TF resultiert. Zusätzlich verbiegt sich die Biegefeder BF entlang einer Biegelinie BL, die unter Berücksichtigung des Torsionswinkels α in Figur 1 eingezeichnet ist. Zu erkennen ist in Figur 2, dass in lateraler Richtung LR, in der auch die Auffahrkraft F wirkt, eine Auslenkung des freien Endes der Biegefeder FRB um einen Betrag x erfolgt, der aus einer Überlagerung der Torsion der Torsionsfeder TF um einen Betrag $I ⋅ sin α$ und der Verschiebung v der Biegefeder am freien Ende FRB (der mit einem Betrag von $v ⋅ sin α$ in die Verschiebung x eingeht).

Durch die Verformung der Feder erfolgt außerdem eine Auslenkung des freien Endes der Biegefeder FRB senkrecht zur lateralen Richtung LR um den Betrag y, weswegen sich dieses vom Stellschieber entfernt und auf diese Weise eine mechanische Entkopplung dieser beiden Bauteile erfolgen kann (hierzu im Folgenden noch mehr). Gleichzeitig speichert das Federelement FE durch die Verformung Energie, damit nach dem Auffahren, wenn der Weichenantrieb wieder in Betrieb genommen werden soll, das Federelement FE zur Herstellung einer mechanischen Kopplung durch Rückverformung wieder in den Stellschieber aufgenommen wird.

In Figur 3 ist schematisch dargestellt, wie ein Auffahren erfolgen kann. Die mechanische Kopplung in Figur 3 ist durch eine Vertiefung VT gegeben, in der die Biegefeder BF mit ihrem freien Ende FRB unter Ausbildung eines Spiels SP hineinragt. Das Spiel SP ist erforderlich, damit bei einer Verschiebung des Stellschiebers 14 in lateraler Richtung LR eine Kippbewegung des freien Endes FRB der Biegefeder BF erfolgen kann, ohne dass sich das Ende FRB der Vertiefung VT verkantet. Dies ist in Figur 3 dargestellt, indem die Biegefeder BF in einem Zustand a unverformt sowie in einem Zustand b leicht verformt während des Auffahrens dargestellt ist. Das freie Ende FRB der Biegefeder BF stützt sich im Zustand b am Rand der Vertiefung VT ab und wird aufgrund des Spiels SP ohne Verkanten langsam aus der Vertiefung VT herausgedrückt.

Bei weiterem Auffahren in lateraler Richtung LR löst sich die Biegefeder, wie im Zustand c dargestellt, völlig aus der Vertiefung VT und stützt sich an einer Oberseite OS des Stellschiebers 14 ab. Nun kann der Stellschieber 14 unter der Biegefeder BF hindurchrutschen und die Weiche somit aufgefahren werden, ohne dass über eine mechanische Kopplung andere Teile des Weichenantriebs 1 Schaden nehmen.

In den Figuren 4 und 5 ist dargestellt, dass das freie Ende FRB der Biegefeder BF mit einer Rolle RL versehen werden kann, um bei einem Auffahren sowohl einem Herauslösen der Biegefeder BF aus der Vertiefung VT (Zustand b gemäß Figur 3) als auch beim Rutschen der Biegefeder BF auf der Oberseite OS des Stellschiebers 14 (Zustand c gemäß Figur 3) die auftretende Reibung zu verhindern. Zum besseren Verständnis ist das freie Ende FRB der Biegefeder BF geschnitten dargestellt, sodass man die Rollen RL mit ihrer Lagerung LG erkennen kann.

Figur 4 und Figur 5 unterscheiden sich darin, dass Figur 4 zwei Rollen RL jeweils an den senkrecht zur lateralen Richtung stehenden Kanten der Biegefeder angeordnet sind, wobei je nach Auffahrrichtung die eine oder die andere der Rollen zum Einsatz kommt.

In Figur 5 ist eine zentrale Rolle angeordnet, die genügend groß ist, dass diese sowohl ein Auffahren in die eine als auch ein Auffahren in die andere Richtung unterstützt. Die Vertiefung VT ist dementsprechend an die Rolle RL angepasst.

Die Figur 6 zeigt den Weichenantrieb 1 mit einer aus einem Antiebsmodul AM und einem Stellmodul SM bestehenden Stellvorrichtung AMSM in einer ersten Antriebsendlage, aus der er in eine zweite Antriebsendlage überführbar ist. Der erfindungsgemäße Weichenantrieb 1 kann rechts oder links von einer Weiche an einem Gleis positioniert sein und ist zum Anschluss an hin und her zu bewegende bewegliche Weichenteile, nämlich sowohl Weichenzungen als auch eines beweglichen Herzstücks geeignet (der erfindungsgemäße Auffahrmechanismus funktionier jedoch nur bei einer Montage an Weichenzungen). Im Folgenden sei daher angenommen, dass der Weichenantrieb 1 an zwei Weichenzungen einer Weiche angeschlossen ist (siehe Figur 1).

Ein Antriebsgehäuse 2 dieses Weichenantriebs 1 besteht aus einer vorzugsweise metallischen Gehäusewanne 3 und einem hier nicht dargestellten, trittfesten und trittsicheren Deckel, die beide gemeinsam wesentliche Teile des Weichenantriebs aufnehmen. Ein beispielsweise als Drehstrommotor ausgeführter Antriebsmotor 4 eines Antriebsmoduls AM bewegt über eine Getriebestufe 5 mit einem Ritzel, einem Zwischenrad und einem Großrad oder einem Kettenantrieb (beides nicht näher dargestellt) einen Kugelgewindetrieb 8. Dieser Kugelgewindetrieb 8 besteht aus einer Spindel 7, einer auf der Spindel 7 geführten Spindelmutter und einer die Spindelmutter umfassenden einstellbaren Stellkraftkupplung 6. Die Stellkraftkupplung 6 wirkt auf einen Auffahrmechanismus 9 (auch Festhaltekupplungsvorrichtung genannt) eines Stellmoduls SM. Der Auffahrmechanismus 9 umfasst ein Kupplungsgehäuse 10 und eine einstellbare Festhaltekupplung 11, die das erfindungsgemäße Federelement aufnimmt.

Beim Anlaufen des Antriebsmotors 4 bewegt sich die die Spindelmutter umfassende, drehsicher längsgeführte Stellkraftkupplung 8 aus der dargestellten ersten Endlage, bei der sie an einem Anschlag 12 des Kupplungsgehäuses 10 anliegt, über einen Leerweg in einer Stellrichtung R1 auf der Spindel 7, bis sie an einem Anschlag 13 des Kupplungsgehäuses 10 des Stellmoduls SM ankommt. Dieses Kupplungsgehäuse 10 ist baulich vereinigt mit der einstellbaren Festhaltekupplung 11 des Auffahrmechanismus 9.

Die Festhaltekupplung 11 ist über die Rastung RT (vgl. Figuren 3 bis 5) formschlüssig mit einem Stellschieber 14 des Weichenantriebs 1 verbunden. Bis zum Anschlagen der Stellkraftkupplung 6 gegen den Anschlag 13 des Kupplungsgehäuses 10 wird dieses aus der dargestellten ersten Endlage nach links in Stellrichtung R1 mitgenommen und bewegt dabei über die Festhaltekupplung 11 den Stellschieber 14 aus der dargestellten ersten Endlage, in der sich der Stellschieber weitgehend im Antriebsgehäuse 2 befindet, in eine zweite Endlage, in der er am weitesten aus dem Antriebsgehäuse ausgefahren ist. Hier nicht dargestellt, sind an das Ende des Stellschiebers 14 über einen Außenverschluss die in Stellrichtung R1 bzw. R2 hin und her zu bewegenden Weichenzungen WZI, WZA (vergleiche Figur 1) angeschlossen.

Beim Rücklauf des Weichenantriebs 1 in die in der Figur 6 gezeigte erste Antriebslage durchläuft die Stellkraftkupplung 6 zunächst den freien Raum (Leerweg) zwischen den Anschlägen 13 und 12 des Kupplungsgehäuses 10 und nimmt dabei bis zum Anschlag 12 den Stellschieber 14 über das Kupplungsgehäuse 10 und die Festhaltekupplung 11 mit. Die jeweils erreichte Endlage des Stellschiebers 14 und die jeweilige Lage der vom Stellschieber 14 gesteuerten beweglichen Weichenzungen werden im Weichenantrieb 1 überwacht und an eine Steuerstelle gemeldet. Wie die Überwachung im Einzelnen erfolgt, wird später erläutert.

Die Festhaltekupplung 11 ist dazu ausgelegt, den Weichenantrieb 1 bei einem Auffahren der Weiche vor Beschädigungen zu schützen. Die Festhaltekupplung 11 spricht dann an und gibt den Stellschieber 14 frei, wenn die Weiche aufgefahren wird und dabei hohe Kräfte von außen her in den Weichenantrieb 1 hineingetragen werden. Auf den Vorgang des Auffahrens einer Weiche wird später noch näher eingegangen.

Der Stellschieber 14 wird in seinen beiden Endlagen kraft- und formschlüssig festgelegt. Hierzu dienen ein erster Sperrschieber 15 und ein zweiter Sperrschieber 16 einer als Ganzes mit SPV bezeichneten Sperrvorrichtung, wobei der erste Sperrschieber 15 in eine - hier nicht gezeigte - entsprechende erste Ausnehmung des Stellschiebers 14 einfallen kann und wobei der zweite Sperrschieber 16 in eine - hier ebenfalls nicht gezeigte - entsprechende zweite Ausnehmung des Stellschiebers 14 einfallen kann. Dies geschieht unter der Einwirkung von Federvorrichtungen, welche jeweils von zwei Schraubenfedern gebildet sind (nicht dargestellt).

In der in Figur 6 dargestellten ersten Antriebsendlage des Weichenantriebs 1 ist der Sperrschieber 15 unter der Einwirkung der Schraubenfedern der Federvorrichtung in die nicht gezeigte erste Ausnehmung des Stellschiebers 14 eingefallen. Dabei hatte ein nicht dargestellter erster Antriebskontakt seine Schaltstellung geändert und den Speisestromkreis für den Antriebsmotor 4 unterbrochen. Wenn der Weichenantrieb 1 in die zweite Antriebsendlage umgesteuert wird, wobei der Sperrschieber 15 aus der ersten Ausnehmung des Stellschiebers 14 ausgerückt wird und der erste Antriebskontakt wieder umgesteuert wird, fällt der Sperrschieber 16 in die ihm zugeordnete, ebenfalls nicht gezeigte zweite Ausnehmung des Stellschiebers 14 ein, sobald diese Ausnehmung mit der Längsachse des Sperrschiebers 16 fluchtet. Dabei wechselt dann ein dem ersten Antriebskontakt entsprechender zweiter Antriebskontakt, der vom Sperrschieber 16 gesteuert wird, seine Lage und unterbricht seinerseits den Speisestromkreis für den Antriebsmotor 4. Da hierdurch der Stellweg des Stellfiebers 14 eindeutig begrenzt ist, kann eine Stellbewegung durchgeführt werden, um nach einem Auffahren (hierzu im Folgenden mehr) der Weiche und den damit verbundenen Lösung der Festhaltekupplung 11 wieder eine formschlüssige Verbindung zwischen dem Auffahrmechanismus und dem Stellschieber 14 herzustellen. Dies wird dadurch erreicht, dass die Festhaltekupplung 11 in jedem Fall wieder geschlossen wird, wenn des Auffahrmechanismus 9 den gesamten durch die Anschläge 12 und 13 begrenzten Stellweg durchläuft, und dabei die Vertiefung VT passiert.

Neben dem Stellschieber 14 zum Hin- und Herbewegen der Weichenzungen besitzt der erfindungsgemäße Weichenantrieb 1 noch eine Prüfschieberanordnung 21 mit zwei Prüfschiebern. Einer der beiden Prüfschieber ist in der Figur 1 sichtbar und mit dem Bezugszeichen 22 bezeichnet. Er ist - hier nicht gezeigt - an die anliegende Weichenzunge der nicht gezeigten Weiche angelenkt (vgl. Fig. 1). Der andere der beiden Prüfschieber ist darunter angeordnet und daher nicht sichtbar. Er ist - hier ebenfalls nicht gezeigt - an die abliegende Weichenzunge der Weiche angelenkt. Die beiden Prüfschieber 22 dienen dazu, die tatsächliche Lage der vom Stellschieber 14 gesteuerten Weichenzungen an den Weichenantrieb 1 zurückzumelden. Auf diese Weise soll der Bruch des Stellschiebers 14, die nicht mehr vorhandene Anlenkung des Stellschiebers 14 an die Weichenzungen oder der Bruch der Weichenzungen selbst erkannt werden. Zu diesem Zweck sind die Prüferschieber 22 gelenkig mit jeweils einer der zu bewegenden Weichenzungen der Außenanlage verbunden. Sie werden ähnlich wie der Stellschieber 14 im Antriebsgehäuse 2 hin und her bewegt, allerdings nicht angetrieben vom Antriebsmotor 4 wie der Stellschieber 14, sondern angetrieben von der jeweils zu überwachenden Weichenzunge.

Das Antriebsgehäuse 2 hat links und rechts vom Stellschieber 14 jeweils einen vorbereiteten Bauraum für die Prüfschieberanordnung 21. Der Einbau der Prüfschieberanordnung 21 in einem der vorbereiteten Bauräume erfolgt in Abhängigkeit von der Lage des Weichenantriebs 1 zur Weiche. Die Prüfschieberanordnung 21 ist auf der Seite des Stellschiebers 14 einzubauen, die den Zungenspitzen der Weichenzungen zugewandt ist.

In der in Figur 6 dargestellten Antriebsendlage ist angenommen, dass nicht nur der Stellschieber 14 in vorgegebener Weise in die erste seiner Endlagen gelangt ist, sondern dass auch die von ihm bewegten Weichenzungen ihre erste vorgegebene Endlage einnehmen. Wenn dies so ist, befindet sich der an die anliegende Weichenzunge angelenkte eine Prüferschieber 22 in einer ersten Endlage als auch der an die abliegende Weichenzunge angelenkte andere Prüfschieber in einer ersten Endlage. In der in Figur sechs nicht dargestellten Antriebs Endlage (andere Weichenstellung) ergibt sich eine analoge Konfiguration.

Wird die Weiche aufgefahrenen, weichen die durch die Prüfschieber 22 gemeldeten Positionen von der der augenblicklichen Weichenstellung zugehörigen Sollposition ab. Hierdurch kann ein Auffahren der Weiche detektiert werden. Dies kann eine Fehlermeldung erzeugen, sodass Wartungsmaßnahmen und Sicherungsmaßnahmen zur Vermeidung von Unfällen für die Weiche eingeleitet werden können. Nach der Wartung der Weiche, die auch das oben beschriebene Schließen der Festhaltekupplung 11 beinhaltet, kann die Weiche unter der Voraussetzung, dass keine Beschädigung erfolgt ist, wieder für den Betrieb freigegeben werden.

Beim Auffahren der durch den Weichenantrieb 1 gesteuerten Weiche (nur möglich bei der Steuerung von Weichenzungen, nicht möglich bei der Steuerung eines Herzstückes) werden nach dem Lösen eines Weichenverschlusses von der Weichenseite her über den Stellschieber 14 erhebliche Kräfte in den Weichenantrieb 1 eingeleitet. Sobald dabei die Festhaltekraft der Festhaltekupplung 11 überschritten wird, setzt sich der Stellschieber 14 unter der Einwirkung der von außen auf ihn einwirkenden Kraft in die eine oder andere Richtung in Bewegung, in der vorliegenden Darstellung der Figur 6 nach links. Dabei wird das Federelement FE aus der Vertiefung VT des Stellschiebers ausgerückt.

In Figur 6 ist eine alternative Ausgestaltung der Festhaltekupplung im Vergleich zu der in Figur 2 dargestellten geometrischen Gestalt des Federelements FE dargestellt. Das Federelement FE gemäß Figur 6 weist eine T-förmige Gestalt auf, wobei man gemäß Figur 6 sozusagen von oben auf das T guckt. Die Torsionsfeder TF sowie eine weitere Torsionsfeder WTF bilden den Querbalken des T, der im oberen Bereich des rohrförmigen Kupplungsgehäuses 10 am Rand fest eingespannt ist. In der Mitte ist die Biegefeder BF jeweils an den beiden zur Mitte hin zeigenden Koppelenden der Torsionsfeder TF und der weiteren Torsionsfeder WTF befestigt und ragt in der dargestellten Perspektive nach unten, wo das freie Ende der Biegefeder BF in der zu den Figuren 3 bis 5 beschriebenen Weise in eine Vertiefung des Stellschiebers 14 eingreift.

### Bezugszeichenliste

- AM: Antriebsmodul
- SM: Stellmodul
- AMSM: Stellvorrichtung
- RT: Rastung
- WZI: innere Weichenzunge
- WZA: äußere Weichenzunge
- RDL: Radlenker
- FE: Federelement
- TF: Torsionsfeder
- WTF: weitere Torsionsfeder
- BF: Biegefeder
- SN: Schiene
- LR: laterale Richtung
- FW1 ... FW2: Fahrweg
- AFR1 ... AFR2: Auffahrrichtung
- HZ: Herzstück
- SP: Spiel
- RL: Rolle
- LG: Lagerung
- FRB: freies Ende Biegefeder
- FTT: festes Ende Torsionsfeder
- KPT: Koppelende Torsionsfeder
- KPB: Koppelende Biegefeder
- KPS: Koppelstelle
- HT: Halterung
- OS: Oberseite
- VT: Vertiefung

- F: Auffahrkraft
- v: Verschiebung der Biegefeder auf Grund von F
- x: resultierende Verschiebung in Richtung von F
- y: resultierende Verschiebung senkrecht zu F
- α: Torsionswinkel in Richtung von F
- β: Torsionswinkel (entgegengesetzte Richtung)
- γ: rechter Winkel zwischen Torsionsfeder und Biegefeder
- δ: rechter Winkel zwischen Biegefeder und Stellschieber
- BL: Biegelinie der Biegefeder

- 1: Weichenantrieb
- 2: Antriebsgehäuse des Weichenantriebs 1
- 3: Gehäusewanne des Antriebsgehäuses 2
- 4: Elektromotor
- 5: Getriebestufe
- 6: Kugelgewindetrieb
- 7: Spindel
- 8: Stellkraftkupplung
- 9: Festhaltekupplungsvorrichtung
- 10: Kupplungsgehäuses der Festhaltekupplungsvorrichtung 9
- 11: Festhaltekupplung der Festhaltekupplungsvorrichtung 9
- 12,13: Anschläge des Kupplungsgehäuses 10 für die Stellkraftkupplung 8
- 14: Stellschieber
- 15,16: Sperrschieber
- 17,18: Federvorrichtungen mit jeweils zwei Schraubenfedern
- 19,20: Führungsbolzen
- 21: Prüfschieberanordnung mit zwei Prüfschiebern
- 22: Prüfschieber der Prüfschieberanordnung

## Patentansprüche

1. Weiche mit einer Stellvorrichtung (AMSM), welche eingerichtet ist, mit einem Antrieb über einen Stellschieber (14) die Weiche zu stellen, wobei die Weiche einen Auffahrmechanismus mit einer mechanischen Kupplung und einem Federelement (FE) aufweist, wobei
• die Kupplung eingerichtet ist, den Antrieb von dem Stellschieber (14) zu entkoppeln, wenn der Stellschieber (14) beim Auffahren eine Sollposition verlässt,
• das Federelement (FE) eingerichtet ist, den Antrieb mit dem Stellschieber (14) zu koppeln, wenn der Stellschieber (14) sich in der Sollposition befindet,
**dadurch gekennzeichnet,**
**dass** das Federelement (FE) aus einer Baueinheit oder einer Baugruppe besteht, aufweisend eine Torsionsfeder (TF) und eine Biegefeder (BF), wobei die Torsionsfeder (TF) und die Biegefeder (BF) mechanisch drehstarr miteinander gekoppelt sind, derart, dass ein Drehmoment auf Grund einer Krafteinleitung in die Biegefeder (BF) senkrecht zur Drehachse der Torsionsfeder zwischen der Torsionsfeder und der Biegefeder (BF) übertragen wird.

2. Weiche nach Anspruch 1
**dadurch gekennzeichnet,**
**dass** die Biegefeder (BF) mit einem freien Ende derart mit dem Stellschieber (14) gekoppelt ist, dass eine Verschiebung des Stellschiebers (14) beim Auffahren die Biegefeder (BF) verbiegt.

3. Weiche nach Anspruch 2,
**dadurch gekennzeichnet,**
**dass** die mechanische Kopplung durch einen Formschluss zwischen dem freien Ende der Biegefeder (BF) und dem Stellschieber (14) gebildet ist.

4. Weiche nach Anspruch 3,
**dadurch gekennzeichnet,**
**dass** das freie Ende der Biegefeder (BF) in eine Vertiefung (VT) im Stellschieber (14) eingreift.

5. Weiche nach Anspruch 4,
**dadurch gekennzeichnet,**
**dass** das freie Ende der Biegefeder (BF) in der Vertiefung (VT) Spiel (SP) aufweist.

6. Weiche nach einem der Ansprüche 3-5,
**dadurch gekennzeichnet,**
**dass** am Ende der Biegefeder (BF) mindestens eine Rolle (RL) angebracht ist, welche dazu eingerichtet ist, sich beim Auffahren der Weiche auf der Biegefeder (BF) abzustützen.

7. Weiche nach einem der voranstehenden Ansprüche,
**dadurch gekennzeichnet,**
**dass** die Torsionsfeder (TF) als Torsionsstab ausgeführt ist.

8. Weiche nach einem der voranstehenden Ansprüche,
**dadurch gekennzeichnet,**
**dass** die Torsionsfeder (TF) mit einem festen Ende drehstarr in einer Halterung (HT) der Stellvorrichtung (AMSM), insbesondere des Antriebs, gehalten ist.

9. Weiche nach einem der Ansprüche 7 oder 8,
**dadurch gekennzeichnet,**
**dass** die Torsionsfeder (TF) mit einem Koppelende drehstarr an ein Koppelende der Biegefeder (BF) unter Ausbildung einer Koppelstelle (KPS) angebunden ist.

10. Weiche nach Anspruch 9,
**dadurch gekennzeichnet,**
**dass** auf der gegenüberliegenden Seite der Biegefeder (BF) eine weitere Torsionsfeder (WTF) angebunden ist, die mit der Torsionsfeder (TF) auf ein und derselben Torsionsachse liegt.

11. Weiche nach Anspruch 9 oder 10,
**dadurch gekennzeichnet,**
**dass** die Biegefeder (BF) und die Torsionsfeder (TF) im entspannten Zustand die Schenkel eines rechten Winkels in der Koppelstelle (KPS) ausbilden.

12. Weiche nach einem der voranstehenden Ansprüche,
**dadurch gekennzeichnet,**
**dass** die Biegefeder (BF) und der Stellschieber (14) im nicht aufgefahrenen Zustand der Weiche die Schenkel eines rechten Winkels bilden.

13. Stellvorrichtung (AMSM) für eine Weiche, aufweisend einen Antrieb und ein Federelement (FE), wobei die Stellvorrichtung (AMSM) eingerichtet ist, in eine Weiche gemäß einem der voranstehenden Ansprüche eingebaut zu werden,
**dadurch gekennzeichnet,**
**dass** das Federelement (FE) aus einer Baueinheit oder einer Baugruppe besteht, aufweisend eine Torsionsfeder (TF) und eine Biegefeder (BF), wobei die Torsionsfeder (TF) und die Biegefeder (BF) mechanisch drehstarr miteinander gekoppelt sind, derart, dass ein Drehmoment auf Grund einer Krafteinleitung in die Biegefeder (BF) senkrecht zur Drehachse der Torsionsfeder, zwischen der Torsionsfeder und der Biegefeder (BF) übertragen wird.

## Claims

1. Points with a setting apparatus (AMSM), which is configured to use a drive to set the points via a setting slider (14), wherein the points have a driving-on mechanism with a mechanical coupling and a spring element (FE), wherein
• the coupling is configured to decouple the drive from the setting slider (14) when the setting slider (14) leaves a target position during the driving-on,
• the spring element (FE) is configured to couple the drive to the setting slider (14) when the setting slider (14) is located in the target position,
**characterised in that**
the spring element (FE) consists of a structural unit or an assembly, having a torsion spring (TF) and a bending spring (BF), wherein the torsion spring (TF) and the bending spring (BF) are coupled to one another in a mechanically torsionally rigid manner, in such a manner that a torque due to an introduction of force into the bending spring (BF) is transferred perpendicularly to the axis of rotation of the torsion spring between the torsion spring and the bending spring (BF).

2. Points according to claim 1,
**characterised in that**
the bending spring (BF) is coupled at a free end to the setting slider (14) in such a manner that a displacement of the setting slider (14) during the driving-on bends the bending spring (BF).

3. Points according to claim 2,
**characterised in that**
the mechanical coupling is formed by a positive fit between the free end of the bending spring (BF) and the setting slider (14).

4. Points according to claim 3,
**characterised in that**
the free end of the bending spring (BF) engages into a depression (VT) in the setting slider (14).

5. Points according to claim 4,
**characterised in that**
the free end of the bending spring (BF) has play (SP) in the depression (VT).

6. Points according to one of claims 3-5,
**characterised in that**
at least one roller (RL) is attached at the end of the bending spring (BF) and is configured to support the bending spring (BF) during the driving-on of the points.

7. Points according to one of the preceding claims,
**characterised in that**
the torsion spring (TF) is designed as a torsion bar.

8. Points according to one of the preceding claims,
**characterised in that**
the torsion spring (TF) is held at a fixed end in a torsionally rigid manner in a bracket (HT) of the setting apparatus (AMSM), in particular of the drive.

9. Points according to one of claims 7 or 8,
**characterised in that**
the torsion spring (TF) is connected at a coupling end in a torsionally rigid manner to a coupling end of the bending spring (BF) with the formation of a coupling point (KPS).

10. Points according to claim 9,
**characterised in that**
a further torsion spring (WTF), which lies on one and the same torsion axis with the torsion spring (TF), is connected to the opposite side of the bending spring (BF).

11. Points according to claim 9 or 10,
**characterised in that**
the bending spring (BF) and the torsion spring (TF), in the relaxed state, form the limbs of a right angle at the coupling point (KPS).

12. Points according to one of the preceding claims,
**characterised in that**
the bending spring (BF) and the setting slider (14), in the non-driven-on state of the points, form the limbs of a right angle.

13. Setting apparatus (AMSM) for a set of points, having a drive and a spring element (FE), wherein the setting apparatus (AMSM) is configured to be installed into a set of points according to one of the preceding claims,
**characterised in that**
the spring element (FE) consists of a structural unit or an assembly, having a torsion spring (TF) and a bending spring (BF), wherein the torsion spring (TF) and the bending spring (BF) are coupled to one another in a mechanically torsionally rigid manner, in such a manner that a torque due to an introduction of force into the bending spring (BF) is transferred perpendicularly to the axis of rotation of the torsion spring between the torsion spring and the bending spring (BF).

## Revendications

1. Aiguillage comprenant un dispositif (AMSM) de réglage, qui est agencé pour régler l'aiguillage par un entraînement par l'intermédiaire d'un coulisseau (14) de réglage, dans lequel l'aiguillage a un mécanisme de talonnage ayant un accouplement mécanique et un élément (FE) à ressort, dans lequel
• l'accouplement est agencé pour découpler l'entraînement du coulisseau (14) de réglage, si le coulisseau (14) de réglage quitte au talonnage une position de consigne,
• l'élément (FE) à ressort est agencé pour accoupler l'entraînement au coulisseau (14), si le coulisseau (14) de réglage se trouve dans la position de consigne,
**caractérisé**
**en ce que** l'élément (FE) à ressort est constitué d'une unité de construction ou d'un module comportant un ressort (TF) à torsion et un ressort (BF) à flexion, dans lequel le ressort (TF) à torsion et le ressort (BF) à flexion sont accouplés entre eux mécaniquement de manière fixe en rotation, de manière à transmettre un couple entre le ressort à torsion et le ressort (BF) à flexion, en raison de l'application d'une force au ressort (BF) à flexion perpendiculairement à l'axe de rotation au ressort à torsion.

2. Aiguillage suivant la revendication 1,
**caractérisé**
**en ce que** le ressort (BF) à flexion est accouplé par une extrémité libre au coulisseau (14) de réglage, de manière à ce qu'un coulissement du coulisseau (14) de réglage fait fléchir au talonnage le ressort (BF) à flexion.

3. Aiguillage suivant la revendication 2,
**caractérisé**
**en ce que** l'accouplement =- mécanique est formé par une complémentarité de forme entre l'extrémité libre du ressort (BF) à flexion et le coulisseau (14) de réglage.

4. Aiguillage suivant la revendication 3,
**caractérisé**
**en ce que** l'extrémité libre du ressort (BF) à flexion pénètre dans un creux (VT) du coulisseau (14) de réglage.

5. Aiguillage suivant la revendication 4,
**caractérisé**
**en ce que** l'extrémité libre du ressort (BF) à flexion a du jeu (SP) dans le creux (VT).

6. Aiguillage suivant l'une des revendications 3 à 5,
**caractérisé**
**en ce que**, à une extrémité du ressort (BF) à flexion, est monté au moins un rouleau (RL), qui est agencé pour, au talonnage de l'aiguillage, s'appuyer sur le ressort (BF) à flexion.

7. Aiguillage suivant l'une des revendications précédentes, **caractérisé**
**en ce que** le ressort (TF) à torsion est réalisé sous la forme d'une barre à torsion.

8. Aiguillage suivant l'une des revendications précédentes, **caractérisé**
**en ce que** le ressort (TF) à torsion est, par une extrémité fixe, maintenu solidaire en rotation dans une fixation (HT) du dispositif (AMSM) de réglage, en particulier de l'entraînement.

9. Aiguillage suivant l'une des revendications 7 ou 8, **caractérisé**
**en ce que** le ressort (TF) à torsion est, par une extrémité d'accouplement, assemblé de manière fixe en rotation à une extrémité d'accouplement du ressort (BF) à flexion avec formation d'un point (KPS) d'accouplement.

10. Aiguillage suivant la revendication 9,
**caractérisé**
**en ce que**, du côté opposé au ressort (BF) de flexion, est relié un autre ressort (WTF) à torsion, qui est sur un seul et même axe de torsion que le ressort (TF) à torsion.

11. Aiguillage suivant la revendication 9 ou 10,
**caractérisé**
**en ce que** le ressort (BF) à flexion et le ressort (TF) à torsion forment, dans l'état détendu, le côté d'un angle droit dans la position (KPS) d'accouplement.

12. Aiguillage suivant l'une des revendications précédentes, **caractérisé**
**en ce que** le ressort (BF) à flexion et le coulisseau (14) de réglage forment, dans l'état non talonné de l'aiguillage, le côté d'un angle droit.

13. Dispositif (AMSM) de réglage d'un aiguillage comportant un entraînement et un élément (FE) à ressort, dans lequel le dispositif (AMSM) de réglage est agencé pour être incorporé dans un aiguillage suivant l'une des revendications précédentes, **caractérisé**
**en ce que** l'élément (FE) à ressort est constitué d'une unité de construction ou d'un module comportant un ressort (TF) à torsion et un ressort (BF) à flexion, dans lequel le ressort (TF) à torsion et le ressort (BF) à flexion sont accouplés entre eux mécaniquement de manière fixe en rotation, de manière à transmettre un couple entre le ressort à torsion et le ressort (BF) à flexion, en raison de l'application d'une force au ressort (BF) à flexion perpendiculairement à l'axe de rotation au ressort à torsion.
